# EUROPÄISCHE PATENTSCHRIFT

(11) **EP 3 924 114 B1**
(45) Veröffentlichungstag und Bekanntmachung des Hinweises auf die Patenterteilung: **15.05.2024**
(21) Anmeldenummer: 20704838.0
(22) Anmeldetag: 10.02.2020
(51) Int. Cl.: B21C 1/26, B21C 5/00, B21C 1/18, B21C 1/24, B21C 37/16

(54) **VERFAHREN UND VORRICHTUNG ZUM AXIALEN UMFORMEN EINES ROHRES**
METHOD AND APPARATUS FOR AXIALLY SHAPING A TUBE
PROCÉDÉ ET DISPOSITIF DE DÉFORMATION AXIALE D'UN TUBE

(30) Priorität: 15.02.2019 DE 102019103926
(43) Veröffentlichungstag der Anmeldung: 22.12.2021
(73) Patentinhaber: Walter Henrich GmbH, 57567 Daaden (DE)
(72) Erfinder: STEINMETZ, Uwe, 57520 Steinebach (DE); HENRICH, Bernd, 57567 Daaden (DE)
(74) Vertreter: Klüppel, Walter
(86) Internationale Anmeldenummer: PCT/EP2020/053307
(87) Internationale Veröffentlichungsnummer: WO 2020/165082

(56) Entgegenhaltungen:
- WO-A1-2006/088138
- GB-A- 190 515 351
- US-A- 2 535 339
- US-A- 2 998 125
- US-B1- 6 779 375

## Beschreibung

Die Erfindung betrifft ein Verfahren gemäß dem Oberbegriff des Patentanspruchs 1 und eine Vorrichtung gemäß dem Oberbegriff des Patentanspruchs 10 zum axialen Umformen eines Rohres mit Hilfe eines in dem Rohr geführten Dornes und einer an der Außenseite des Rohres geführten ringförmigen Matrize.

### Stand der Technik

Axialumformungen von Rohren sind seit Jahrzehnten in der Metallindustrie etabliert. Einzüge, Aufweitungen und Sonderkonturen, wie Verzahnungen, Vierkante usw. gehören zu den Standardanwendungen. Axialumformung bedeutet Ressourceneffizienz, einen ununterbrochenen Faserverlauf, eine Kaltverfestigung des Rohrmaterials und eine gute Oberflächenqualität der umgeformten Bereiche. Haupteinsatzgebiet für die Axialumformung von Rohren ist die Produktion von Bauteilen für die Automobilindustrie und den allgemeinen Maschinenbau. Mit Hilfe von Axialumformungen lassen sich insbesondere auch Leichtbauteile einfach herstellen; deshalb kommt die Axialumformung auch bei aktuellen Themen wie der Elektromobilität oder der Reduzierung von CO2-Ausstoß zum Tragen. Das Umformen erfolgt mit Hilfe eines in dem Rohr geführten Dornes und einer an der Außenseite des Rohres geführten ringförmigen Matrize, deren Innendurchmesser in der Regel kleiner ist als der ursprüngliche Außendurchmesser des Rohres. Die Energie für die Umformarbeit wird sowohl durch hydraulische als auch durch elektromechanische Systeme bereitgestellt.

Ein Unterfall der allgemeinen Rohrumformung ist das sogenannte axiale Abstrecken bzw. Abstreckziehen des Rohres; siehe dazu beispielweise das Fachbuch "Fertigungstechnik von Fritz Schulze, Springer Vieweg Verlag, 10. Auflage, Seite 445, Kapitel 5.4.3. Beim axialen Abstrecken wird der Ringspalt zwischen der Matrize und dem Dorn typischerweise auf einen Abstand eingestellt, welcher kleiner als die ursprüngliche Wandstärke des umzuformenden Rohres ist. Die Werkzeugpaarung Matrize und Dorn wird dann in axialer Richtung entlang des umzuformenden Rohres geführt und dabei wird die Wandstärke des Rohres entsprechend verringert.

Die Druckschrift US 6 779 375 31 offenbart ein Verfahren zum Herstellen von Hinterschneidungen an der Innenseite eines Rohres durch Verändern der Relativposition einer Matrize und eines Dorns zueinander, während diese entlang des Rohres verfahren werden.

Die Druckschriften DE 30 16 135 A1, DE 30 21 481 A1, DE 35 06 220 A1 und US 6 779 375 B1 offenbaren jeweils zumindest teilweise die Verfahrensschritte gemäß dem Oberbegriff des Patentanspruchs 1.

Die Druckschrift US 2 535 339 A bildet den nächstliegenden Stand der Technik.

Die Patentansprüche 1 und 10 wurden gegenüber dieser US-Schrift abgegrenzt. Ein Beispiel für eine Rohrumformung findet sich auch offenbart z. B. in der internationalen Patentanmeldung WO 2006/053590 A1. Beschrieben wird dort ein Verfahren zum Herstellen von Hohlwellen mit Endabschnitten von größerer Wandstärke und mit zumindest einem Zwischenabschnitt von reduzierter Wandstärke aus einem Rohr mit ursprünglich konstanter Wandstärke. Die Herstellung erfolgt, indem zunächst ein Dorn mit über seiner Länge abgestuften Durchmesser in das umzuformende Rohr eingebracht wird und nachfolgend eine Ringmatrize von der Seite mit dem verjüngten Durchmesser des Dorns her in Längsrichtung über das Rohr mit dem innenliegenden Dorn verfahren wird. Dabei wird zunächst der Außendurchmesser des ursprünglichen Rohres reduziert und gleichzeitig wird das verdrängte Material des Rohres in den Ringspalt zwischen der Ringmatrize und dem gestuften Dorn gedrückt. Aufgrund der Abstufung des Dorns entstehen dabei gestufte Hinterschneidungen im Inneren des Rohres. Die auf diese Weise entstehende Innenkontur des Rohres entspricht komplementär dem Profil des gestuften Dorns. Über den abgestuften Bereichen des Dorns entstehen auf diese Weise Hinterschneidungen im Inneren des Rohres, welche typischerweise eine größere Wandstärke aufweisen als das ursprüngliche Rohr. Wenn der Ringspalt zwischen der Matrize und dem Abschnitt des Dorns mit dem größten Außendurchmesser kleiner ist als die ursprüngliche Wandstärke des Dorns, so erfolgt in diesem Bereich ein Abstrecken des Rohres, bei dem die ursprüngliche Wandstärke auf eine geringere Wandstärke reduziert wird.

Nachteilig bei der aus der WO 2006 / 053590 A1 bekannten Vorgehensweise ist, dass die Ausbildung von Hinterschneidungen im Inneren des Rohres nur mit einzelnen diskreten Wandstärken möglich ist, soweit dies durch die Abstufungen in dem Außendurchmesser des Dorns vorgegeben wird. Außerdem ist die Ausbildung einer Mehrzahl von Hinterschneidungen an der Außenseite in Längsrichtung des Rohres nicht möglich.

Rohre mit Hinterschneidungen an ihrer Inn- und Außenseite sind auch bekannt von einem Unternehmen "Schmittergroup"; siehe folgenden Link im Internet: https://www.schmittergroup.de/de/produkte/details/rohre-mit-variabler-wanddicke.html .

Ausgehend von diesem Stand der Technik liegt der Erfindung die Aufgabe zugrunde, ein bekanntes Verfahren und eine bekannte Vorrichtung zum Umformen eines Rohres dahingehend weiterzubilden, dass eine Ausbildung von Hinterschneidungen sowohl im Inneren wie auch an der Außenseite des Rohres mit in Grenzen variabel einstellbarer Wandstärke möglich wird.

Diese Aufgabe wird durch das in Patentanspruch 1 beanspruchte Verfahren gelöst. Bei Erreichen einer Endposition der Matrize mit vorauseilendem Dorn werden folgende Schritte ausgeführt:
Umkehren der Bewegungsrichtung der Matrize und des Dorns aus der Schubrichtung in eine entgegengesetzte Zugrichtung; erster Einstellschritt: Verfahren der Matrize und des Dorns relativ zueinander auf eine erste vorbestimmte Ringspalteinstellung; und erster Umformschritt: Verfahren der Matrize und des Dorns in der Zugrichtung über einen ersten Teilabschnitt des freien Rohrabschnitts unter Beibehaltung der ersten vorbestimmten Ringspalteinstellung zum Umformen des Rohres.

Der erste sowie später eventuell folgende weitere Einstellschritte ermöglichen jeweils ein Verfahren der Matrize und des Dorns relativ zueinander und damit die variable Einstellung des Ringspaltes zwischen der Matrize und dem Dorn auf ein beliebiges - vorzugsweise maximal auf den ursprünglichen Außendurchmesser begrenztes - Maß. Durch das Vorhandensein von konischen Übergangsabschnitten sowohl bei der ringförmigen Matrize wie auch bei dem Dorn sind aufgrund der variablen Einstellung des Ringspaltes Hinterschneidungen im Umformbereich des Rohres, insbesondere innerhalb der ursprünglichen Rohrwandstärke möglich. Je nachdem, ob sich die konischen Übergangsabschnitte auf das freie Ende des Rohres hin verjüngen oder aufweiten, sind die Hinterschneidungen im Innen- und / oder Außenbereich des Rohres möglich. Die Ausbildung von Hinterschneidungen im Inneren des Rohres und an der Außenseite des Rohres können in einem Arbeitsgang bei ein und demselben Rohr an jeweils unterschiedlichen Längsabschnitten realisiert werden. Als Unterfall davon kann auch ein Dick-Dünnrohr mit konstanter Innenbohrung realisiert werden, bei welchem lediglich lokale Hinterschneidungen an der Außenseite ausgebildet werden. Alternativ können auch Dick-Dünnrohre bei konstantem Außendurchmesser, aber mit Hinterschneidungen im Inneren des Rohres mit auf Wunsch auch unterschiedlicher Wandstärke ausgebildet werden.

Das Ausbilden der besagten Hinterschneidungen erfolgt durch Verfahren einer im Hinblick auf den Ringspalt voreingestellten Werkzeugpaarung von Matrize und Dorn über einen Teilabschnitt des freien Rohrabschnittes. Das Verfahren von Matrize und Dorn erfolgt zur Ausbildung der Hinterschneidungen erfindungsgemäß in Zugrichtung, d. h. bei einer Bewegung der Werkzeugpaarung auf eine Umformeinrichtung hin, in welcher die Matrize und der Dorn verschiebbar gelagert sind und angesteuert werden. Zugrichtung bedeutet insbesondere auch eine Richtung, in welcher das umzuformende Rohr auf Zug belastet wird. Im Unterschied zum Verfahren von Matrize und Dorn in einer Schubrichtung, welche der Zugrichtung entgegengesetzt ist, besteht bei der Zugrichtung nicht die Gefahr, dass sich das Rohr beim Verfahren der Werkzeugpaarung in unerwünschter Weise verformt, insbesondere gestaucht wird oder verbiegt.

Vorteilhafterweise ermöglicht das beanspruchte Verfahren die Erzeugung von ganz verschiedenen Geometrien an den Rohren im Hinblick auf Durchmessertoleranzen und Werkstärken durch programmtechnisch gesteuerte Umformabläufe, ohne dass sich dabei die Geometrien der Werkzeuge, sprich der Matrize und des Dorns, während des Umformvorganges ändern müssten. Das erfindungsgemäße Verfahren ermöglicht den Einsatz von einfachen (Vor-)Rohren, die nicht bereits in separaten Verfahrensschritten vorumgeformt werden mussten, und damit bessere Wertschöpfungspotenziale in der Komponentenfertigung. Die Nutzung von Vor- und Rückwärtsbewegungen der Werkzeugpaarung Matrize - Dorn für das Umformen des Rohres bedeutet eine Ressourceneffizienz. Das erfindungsgemäße Verfahren ermöglicht eine gezielte Reduzierung der Wandstärke der Rohre in begrenzten lokalen Rohrabschnitten entsprechend einer zuvor getätigten Konstruktionsauslegung. Das lokale Reduzieren der Wandstärke eines Rohres kann z. B. zum Einbringen einer Sollbruchstelle gewünscht sein. Ein weiterer Vorteil ist die Möglichkeit zur Verwendung von preiswerten Vorrohren gemäß der Deutschen Industrie Norm DIN EN 10305-3 anstelle bisher benötigter Rohre einer teureren Qualität nach Norm DIN EN 10305-2.

### Definitionen:

Der Begriff "freier Rohrabschnitt" meint: nicht eingespannter Rohrabschnitt.

Die Begriffe "Schub" oder "Schubrichtung" meinen eine Richtung weg von einer Umformeinrichtung, von welcher aus die Matrize und der Dorn bewegt werden und hin auf eine Einspanneinrichtung. Insbesondere meint die Schubrichtung eine Richtung, in welcher das umzuformende Rohr auf Druck belastet wird.

Der Begriff "Zugrichtung" meint eine Richtung entgegengesetzt zu der Schubrichtung. Bei der Zugrichtung wird das umzuformende Rohr stets auf Zug belastet. Es besteht dabei nicht die Gefahr eines Stauchens oder eines Verbiegens des Rohres. Allerdings besteht bei einer Umformung in Zugrichtung die Gefahr eines Bruches oder Risses des umzuformenden Rohres, wenn die Zugbelastung zu groß wird.

Der Begriff "synchron" meint in der vorliegenden Beschreibung das Verfahren von Matrize und Dorn mit gleicher Geschwindigkeit in gleicher axialer Richtung. Synchrones Verfahren erfolgt immer mit einem fest eingestellten Ringspalt. Eine Änderung der Größe des Ringspaltes erfordert stets eine Relativbewegung von Matrize und Dorn mit unterschiedlichen Geschwindigkeiten, was ein synchrones Verfahren von Matrize und Dorn ausschließt.

Der Begriff "vertikal" bezieht sich auf die y-Richtung des Koordinatensystems, wie in Figur 1 gezeigt.

Die Begriffe "linksseitiger Anschlag" und "rechtsseitiger Anschlag" beziehen sich auf die Darstellung in den Figuren. Demnach meint "linksseitiger Anschlag" denjenigen Anschlag, der den Verfahrweg des Dorns in Schubrichtung S begrenzt. Analog meint "rechtsseitiger Anschlag" denjenigen Anschlag, der den Verfahrweg des Dorns in Zugrichtung Z begrenzt.

Der Begriff "negativer Ringspalt" meint denjenigen Ringspalt, welcher durch die sich in den Figuren zum freien Ende des Rohres bzw. zur Dornstange bzw. zur Umformeinrichtung hin verjüngenden konischen Übergangsabschnitte von Matrize und Dorn aufgespannt wird. Davon unabhängig können die konischen Übergangsflanken der Matrize und des Dorns relativ zueinander konvergierend, parallel oder divergierend ausgebildet sein. Die konischen Übergangsabschnitte können sich dabei in vertikaler Richtung zumindest ein Stück weit überlappen bzw. gegenüberstehen. In den Figuren ist der Dorn dann in Bezug auf die Matrize nach links versetzt. Anders ausgedrückt befindet sich der negative Ringspalt - in Zugrichtung gesehen - auf der Rückseite der Matrize. Eine Bearbeitung des Rohres mit negativem Ringspalt führt zur Ausbildung einer Hinterschneidung an der Außenseite des Rohres.

Der Begriff "minimaler Ringspalt" meint einen Ringspalt mit einem minimalen Vertikalabstand zwischen Matrize und Dorn. Er bildet sich insbesondere aus zwischen der engsten Stelle der ringförmigen Matrize und einem gegenüberliegenden i.d.R. zylindrischen (Übergangs-)Abschnitt des Dorns. In der Regel wird die Werkzeugpaarung Matrize - Dorn bereits vor Beginn der Rohrumformung so ausgewählt, dass das minimale Ringspaltmaß einer später gewünschten minimalen Wandstärke des umzuformenden Rohres entspricht. Die minimale Wandstärke wird in der Regel kleiner oder gleich der ursprünglichen Wandstärke des Rohres gewählt. Sie kann später durch axiales Abstrecken des Rohres realisiert werden.

Der Begriff "positiver Ringspalt" meint einen Ringspalt, welcher durch die sich in den Figuren zum freien Ende des Rohres bzw. zur Dornstange bzw. zur Umformeinrichtung hin aufweitenden konischen Übergangsabschnitte von Matrize und Dorn aufgespannt wird. Davon unabhängig können die konischen Übergangsflanken der Matrize und des Dorns relativ zueinander konvergierend, parallel oder divergierend ausgebildet sein. Die konischen Übergangsabschnitte können sich dabei in vertikaler Richtung zumindest ein Stück weit gegenüberstehen. In den Figuren ist der Dorn dann in Bezug auf die Mitte der Matrize nach rechts versetzt. Anders ausgedrückt befindet sich der positive Ringspalt - in Zugrichtung gesehen - auf der Vorderseite der Matrize. Eine Bearbeitung des Rohres mit positivem Ringspalt führt zur Ausbildung einer Hinterschneidung an der Innenseite des Rohres.

Gemäß der Erfindung wird nach dem ersten Umformschritt die Schrittabfolge, Einstellschritt und nachfolgender Umformschritt, beliebig oft wiederholt, wobei dann bei jedem weiteren Einstellschritt der Ringspalt neu eingestellt wird.

Diese Wiederholbarkeit der Schritte ermöglicht eine Mehrfachausbildung von Hinterschneidungen im Innern und an der Außenseite des Rohres über die Längsrichtung des freien zu bearbeitenden Rohrabschnittes verteilt.

Das Vorsehen eines zylindrischen Abschnitts in Längsrichtung des Dorns ermöglicht die Einstellung des minimalen Ringspaltes zwischen der Matrize und dem Dorn, wenn der besagte zylindrische Abschnitt mit dem maximalen Außendurchmesser des Dorns der engsten Stelle der Ringmatrize gegenübersteht. Wenn die Matrize und der Dorn in dieser Relativstellung zueinander in Längsrichtung des Rohres verfahren werden, erfolgt ein axiales Abstrecken des Rohres, wenn der eingestellte minimale Ringabstand zwischen Matrize und Dorn kleiner als die in Zugrichtung vorgelagerte Wandstärke des Rohres ist.

Alternativ kann der Ringspalt zwischen Dorn und Matrize negativ oder positiv eingestellt werden zur Ausbildung einer Hinterschneidung im Inneren oder an der Außenseite des Rohres.

Je nach aktueller Situation und zuvor erfolgter Umformung des Rohres kann die Relativbewegung von Matrize und Dorn im Rahmen der Einstellschritte auf unterschiedliche Weise erfolgen. So ist es konkret bei dem ersten beanspruchten Einstellschritt, bei dem eine Umkehr der Bewegungsrichtung von Matrize und Dorn stattfindet, sinnvoll, dass die Matrize kurzzeitig angehalten wird und dann nur der Dorn relativ zu der Matrize bewegt wird, um den gewünschten Ringspalt einzustellen. In anderer Situation kann es sinnvoll sein, dass die Matrize in Zugrichtung kontinuierlich weiterverfahren wird und eine Änderung der Einstellung des Ringspaltes durch ein Verfahren des Dorns relativ zu der fahrenden Matrize erfolgt. In wiederum anderen Situationen kann es sinnvoll sein, dass die Matrize temporär ein Stück weit entgegen der Zugrichtung, d. h. in Schubrichtung verfahren wird bei gleichzeitig stillstehendem Dorn, um den Ringspalt in gewünschter Weise anzustellen.

Sowohl zur Ausbildung der Hinterschneidungen im Innen- und Außenbereich des Rohres sowie auch zum Durchführen des erwähnten axialen Abstreckens des Rohres verfahren die Matrize und der Dorn typischerweise synchron zueinander unter Beibehaltung einer zuvor vorgenommenen Einstellung des Ringspaltes. Das synchrone Verfahren von Matrize und Dorn erfolgt jeweils solange, bis ein gewünschter Längenabschnitt des umzuformenden Rohres, in welchem die jeweiligen Hinterschneidungen oder das Abstrecken erfolgen sollen, abgefahren wurde. Besonders vorteilhaft ist es, wenn das erfindungsgemäße Verfahren verwendet wird, um an dem umzuformenden Rohrabschnitt die Ausbildung von Hinterschneidungen und das Abstrecken des Rohres in Längsrichtung des Rohres abwechselnd auszuführen.

Die o. g. Aufgabe der Erfindung wird weiterhin gelöst durch eine Vorrichtung zum Durchführen des erfindungsgemäßen Verfahrens gemäß Patentanspruch 10.

Die Vorteile dieser Vorrichtung entsprechen den oben mit Bezug auf das beanspruchte Verfahren genannten Vorteilen.

Die zur Durchführung des erfindungsgemäßen Verfahrens notwendige Steuereinrichtung zum individuellen Ansteuern der Matrize und des Dorns ist insbesondere zur individuellen Einstellung des Ringspaltes zur Realisierung der Hinterschneidungen und des Abstreckens als elektronische Ansteuerung ausgebildet. Zur Einstellung des minimalen Ringspaltes, wie er insbesondere zum axialen Abstrecken des Rohres benötigt wird, kann die Steuereinrichtung jedoch auch in Form einer mechanischen Zwangskopplung ausgebildet sein. Gegenüber einer elektronischen Steuerung ist die Ausbildung einer mechanischen Zwangskopplung besonders einfach und robust. Schließlich ist es vorteilhaft, wenn der Dorn - insbesondere in Längsrichtung - profiliert ausgebildet ist. Mit Hilfe einer profilierten Ausbildung des Dorns, z. B. wenn der Dorn einen zahnradförmigen Querschnitt aufweist, können mit diesem Dorn Längsrillen an der Innenseite der Wandung des Rohres eingezogen bzw. ausgebildet werden.

Der Beschreibung sind 18 Figuren beigefügt, wobei
- Figur 1: die erfindungsgemäße Vorrichtung zur Durchführung des erfindungsgemäßen Verfahrens in einer Ausgangsstellung;
- Figur 2: den Dorn und die Matrize in einer Anfangsposition zum Reduzieren des Außendurchmessers des Rohres;
- Figur 3: die Matrize und den Dorn in einer Endstellung nach Reduzierung des Außendurchmessers des Rohres;
- Figur 4: den Beginn eines ersten Abstreckens des Rohres beginnend ab einer Endposition;
- Figur 5: das Ende des Abstreckens des Rohres über einem ersten Teilabschnitt des freien Endes des Rohres;
- Figur 6: die Einstellung eines negativen Ringspaltes zu Beginn der Ausbildung einer Hinterschneidung an der Außenseite des Rohres;
- Figur 7: die Beendigung der Ausbildung der Hinterschneidung an der Außenseite und den Beginn eines zweiten Abstreckvorganges;
- Figur 8: das Ende des zweiten Abstreckvorganges;
- Figur 9: die Änderung der Ringspalteinstellung am Ende des zweiten Abstreckens;
- Figur 10: die Einstellung des Ringspaltes mit positiver Steigerung zum Einleiten der Ausbildung einer Hinterschneidung im Inneren des Rohres;
- Figur 11: das Ende der Ausbildung der Hinterschneidung im Inneren des Rohres,
- Figur 12: eine erneute Änderung der Einstellung des Ringspaltes zur Einleitung eines dritten axialen Abstreckvorganges;
- Figur 13: das Ende der gesamten Rohrumforrmung mit von dem Rohr abgezogener Matrize und weitgehend herausgezogenem Dorn;
- Figur 14: das umgeformte Rohr nach Durchführung der zuvor beschriebenen Umformschritte;
- Figur 15: die Ausbildung von Längsrillen an der Innenseite des Rohres durch Verwendung eines Dorns mit zahnradförmigem Querschnitt;
- Figur 16: die erfindungsgemäße Umformeinrichtung mit der Ausbildung einer Zwangskopplung bzw. Zwangsführung für die Matrize zu Beginn einer Reduzierung des Außendurchmessers;
- Figur 17: die in eine Endposition in Schubrichtung verfahrene Umformeinrichtung mit linksseitigem Anschlag an einer Einspanneinrichtung; und
- Figur 18: die Umformeinrichtung nach einer Umkehr ihrer Bewegungsrichtung in Zugrichtung mit nunmehr linksseitigem Anschlag der Matrize zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Figur 1 zeigt die erfindungsgemäße Vorrichtung. Sie umfasst eine Einspanneinrichtung 140 zum Einspannen eines umzuformenden Rohres 200 so, dass ein freier Abschnitt 210, d. h. ein nicht ein gespannter Abschnitt des Rohres 200 zum Umformen verbleibt. An dem freien Ende des Rohres 200 ist eine Umformeinrichtung 150 zu erkennen, in welcher eine ringförmige Matrize 120 sowie ein koaxial dazu angeordneter Dorn 110 verschiebbar gelagert sind. Die Matrize 120 umfasst in dem hier gezeigten Ausführungsbeispiel zwei konische Übergangsabschnitte an der Innenseite, von denen sich ein erster Übergangsabschnitt 120-1 zum freien Ende des Rohres 200 hin verjüngt und ein zweiter Übergangsabschnitt 120-II sich zum freien Ende des Rohres 200 hin aufweitet. Der Dorn 110 weist an seiner Außenseite einen ersten konischen Übergangsabschnitt 110-I auf, welcher sich zum freien Ende des Rohres 200 und zur Umformeinrichtung 150 hin verjüngt, und einen Übergangsabschnitt 110-II auf, welcher sich zum freien Ende des Rohres 200 und zur Umformeinrichtung 150 hin aufweitet. Dazwischen ist ein zylinderförmiger Übergangsabschnitt 110-III mit konstantem maximalem Außendurchmesser ausgebildet. Die Paarung ringförmige Matrize 120 und Dorn 110 ist so ausgewählt, dass der minimale Abstand zwischen der Matrize an ihrer engsten Stelle und dem zylinderförmigen Abschnitt 110-III des Dorns 110 mit maximalem Außendurchmesser kleiner ist oder gleich der ursprünglichen Wandstärke des Rohres 200 ist.

Zur Durchführung des erfindungsgemäßen Verfahrens ist es nicht zwingend erforderlich, dass die Matrize 120 und der Dorn 110 jeweils zwei konische Übergangsabschnitte aufweisen. Zur Realisierung von Hinterschneidungen 220, 240 an der Außenseite des Rohres 200 sind lediglich die konischen Übergangsabschnitte an der Matrize 120 und dem Dorn 110 erforderlich, welche sich zum freien Rohrende 215 hin verjüngen. Zur Ausbildung von Hinterschneidungen 220, 240 nur im Inneren des Rohres 200 sind lediglich die Übergangsabschnitte an der Matrize 120 und dem Dorn 110 erforderlich, welche sich zum freien Rohrende 215 und zur Umformeinrichtung 150 hin aufweiten. Wenn nur ein Abstrecken des Rohres 200 gewünscht wird, ist lediglich das Vorhandensein des zylinderförmigen Abschnittes 110-III bei dem 110 Dorn mit maximalem Außendurchmesser ohne konische Übergangsabschnitte erforderlich. Je nach gewünschter Umformung des Rohres 200 sind jeweils die Matrize 120 und der Dorn 110 mit den entsprechend notwendigen Übergangsabschnitten und minimalem Ringspalt auszuwählen.

Der Umformeinrichtung 150 ist eine Steuereinrichtung 152 zugeordnet zum Verfahren der Matrize 120 und des Dorns 110 unabhängig voneinander entlang des freien Abschnittes 110 des Rohres 200 in einer Schubrichtung S und einer Zugrichtung Z. Bei Bewegung der Matrize 120 in Schubrichtung wird das Rohr 200 auf Druck belastet und es besteht die Gefahr des Verbiegens und des Stauchens des Rohres 200. Bei Verfahren der Werkzeugpaarung Matrize 120 und Dorn 110 in Zugrichtung besteht insbesondere bei zu eng eingestelltem Ringspalt die Gefahr eines Reißens des Rohres 200.

Figur 1 zeigt die Ausgangsstellung von Dorn 110 und Matrize 120 zur Durchführung des erfindungsgemäßen Verfahrens. Der Dorn 110 und die Matrize 120 sind an dem freien Ende des Rohres 200 angeordnet und koaxial zu diesem ausgerichtet. Der Dorn 110 ist bereits ein Stück weit in das freie Ende des eingespannten Rohres 200 eingefahren.

Figur 2 zeigt den Beginn einer gewünschten Reduzierung des Außendurchmessers des Rohres 200 durch Schubverfahren der ringförmigen Matrize 120 in Schubrichtung S auf die Einspanneinrichtung 140 hin. Weil der kleinste lichte Innendurchmesser D_{M} der Matrize 120 kleiner ist als der Außendurchmesser D_{R} des Rohres 200 kommt es beim Verfahren der Matrize 120 in Schubrichtung zu der gewünschten Reduzierung des Außendurchmessers. Dabei gleitet die Wandung des Rohres 200 an dem Übergangsabschnitt 120-I der Matrize 120 entlang. Der Dorn 110 eilt dabei der Matrize 120 in Schubrichtung S voraus; er ist an dem Umformvorgang selber nicht beteiligt insofern, als dass seine Oberfläche nicht zur Umformung, d. h. konkret zur Reduzierung des Außendurchmessers beiträgt. Er dient bei diesem Umformvorgang allenfalls zur Führung und Abstützung des Rohres 200 gegen ein Verbiegen.

Im Unterschied zu dem nachfolgenden Umformschritt, bei dem die Matrize 120 und der Dorn 110 in Zugrichtung bewegt werden, kommt es bei der Reduzierung des Außendurchmessers durch die Bewegung der Matrize 120 in Schubrichtung nicht auf den Ringspalt zwischen der Matrize 120 und dem Dorn 110 an; seine Größe ist unbeachtlich, insbesondere kann der Dorn 110 so weit vor der Matrize 120 voreilen, dass ein der Matrize 120 zugewandter konischer Übergangsabschnitt des Dorns 110 keinen Einfluss auf die Wandung des Rohres 200 nimmt, wenn diese durch das Verfahren der Matrize 120 reduziert wird.

Gemäß Figur 3 erfolgt das Reduzieren des Außendurchmessers D_{R} des Rohres 200 über einem wesentlichen Teil des freien Abschnittes 210, hier konkret, bis die Matrize 120 an die Einspanneinrichtung 140 anschlägt. Selbstverständlich ist das dadurch definierte Ende des reduzierten Rohrabschnittes lediglich beispielhaft; tatsächlich kann die Reduktion des Rohres 200 auch bereits vor Erreichen der Einspanneinrichtung 140 enden.

In Figur 3 ist gut zu erkennen, dass das bei dem Reduzieren des Außendurchmessers verdrängte Material zu einer Vergrößerung der Wandstärke des Rohres 200 im Bereich des reduzierten Außendurchmessers führt.

Um diese Vergrößerung der Wandstärke zumindest in einem ersten Teilabschnitt T1 des freien Endes des Rohres 200 wieder rückgängig zu machen, werden gemäß Figur 4 die Matrize 120 und der Dorn 110 in einem ersten Einstellschritt auf ihren minimalen Ringabstand dₘᵢₙ hin verfahren. Zu diesem Zweck wird die Bewegungsrichtung des Dorns 110 aus der Schubrichtung S in die entgegengesetzte Zugrichtung Z umgekehrt und der Dorn 110 auf die Matrize 120 hin verfahren. Zur Einstellung des minimalen Ringspaltes dₘᵢₙ wird, wie gesagt, der Dorn 110 derart relativ zu der Matrize 120 bewegt, dass der zylindrische Abschnitt 110-III des Dorns der Stelle der Ringmatrize mit dem kleinsten Ringdurchmesser gegenübersteht.

Diese Einstellung des minimalen Ringspaltes durch Veränderung der Position der Matrize 120 und des Dorns 110 relativ zueinander kann zum einen elektronisch oder zum anderen, wie in den Figuren 16 bis 18 gezeigt, mit Hilfe einer mechanischen Zwangskopplung von Matrize 120 und Dorn 110 innerhalb der Umformeinrichtung 150 erfolgen. Innerhalb der Umformeinrichtung 150 ist ein Verfahrschlitten 153 vorgesehen zum axialen Verfahren der Matrize 120 in Schub- und Zugrichtung. Koaxial zu dem Verfahrschlitten 153 ist eine Dornstange 113 angeordnet zum axialen Verfahren des Dorns 110 in Schub- und Zugrichtung. Bei der elektronischen Ansteuerung werden der Verfahrschlitten 153 mit der Matrize 120 und die Dornstange 113 mit dem Dorn 110 - elektronisch gesteuert - unabhängig voneinander in axialer Richtung verfahren.

Im Falle der Zwangskopplung ist die Matrize 120 in bzw. an dem Verfahrschlitten 153 mit einem axialen Spiel x in axialer Richtung verschiebbar gelagert. Ihre Bewegung ist durch zwei Anschläge 150-I und 150-II in axialer Richtung begrenzt. Bei der in Figur 16 gezeigten Ausgangsposition zu Beginn einer Bewegung in Schubrichtung zum Reduzieren des Außendurchmessers schlägt die Matrize 120 an dem rechtsseitigen Anschlag 150-I innerhalb eines Verfahrschlittens 153 an. Aus dieser Ausgangssituation heraus wird der Verfahrschlitten 153 zusammenmit der Matrize 120 und synchron mit dem Dorn 110 in Schubrichtung S auf die Einspanneinrichtung 140 hin bewegt. Figur 17 zeigt den Anschlag des Verfahrschlittens 153 an der Einspanneinrichtung 140. Während der besagten Bewegung in Schubrichtung S schlägt die Matrize 120 stets an dem rechtsseitigen Anschlag 150-I an. Bei der Ausgestaltung der Umformeinrichtung mit der besagten Zwangskopplung ist der Verfahrschlitten 153 der Umformeinrichtung 150 mit dem Dorn 110 bzw. mit der Dornstange 113 mechanisch gekoppelt. Dies bedeutet, eine Bewegung des Schlittens 153 in axialer Richtung macht der Dorn 110 mit der Dornstange 113 gleichermaßen mit.

Bei Erreichen der in Figur 17 gezeigten Anschlagsposition des Schlittens 153 an der Einspanneinrichtung 140 verbleibt die Matrize 120, wie gesagt, an ihrer rechtsseitigen Anschlagsposition 150-I. Gleichzeitig ist der Dorn 110 aufgrund der Zwangskopplung mit dem Verfahrschlitten 153 - wie auch während der gesamten vorherigen Schubbewegung - gegenüber der Matrize 120 nach links versetzt bzw. voreilend. Um in dieser Situation eine Veränderung der Einstellung des Ringspaltes auf den minimalen Ringspalt dₘᵢₙ zu erreichen, wird die Bewegungsrichtung des Schlittens 153 - und damit gekoppelt auch die Bewegungsrichtung des Dorns 110 - aus der Schubrichtung S in die Zugrichtung Z umgekehrt und der Verfahrschlitten 153 verfährt zusammen mit dem Dorn 110 zunächst ein Stück weit entsprechend des axialen Spiels x in axialer Richtung. Solange bleibt die Position der Matrize 120 unverändert, aber der Dorn 110 wird in Zugrichtung auf die Matrize 120 zu bewegt. Dadurch ändert sich der Ringspalt zwischen Matrize 120 und Dorn 110. Das Spiel x ist erfindungsgemäß so bemessen, dass sich gemäß Figur 18 genau der zylindrische Abschnitt 110-III des Dorns 110 unter den kleinsten lichten Durchmesser der Matrize 120 bewegt. Auf diese Weise wird gemäß Figur 18 der minimale Ringspalt dₘᵢₙ für den nachfolgenden Umformschritt des axialen Abstreckens voreingestellt.

Der minimale Ringabstand dₘᵢₙ kann kleiner gleich der ursprünglichen Wanddicke des Rohres 200 sein. Jedenfalls ist er gemäß Figur 4 kleiner als die durch die Reduzierung des Außendurchmessers vergrößerte Wandstärke des Rohres 200. Figur 4 zeigt insofern den Beginn eines nachfolgenden ersten Umformschrittes, bei welchem auch die Bewegungsrichtung der Matrize 120 aus der Schubrichtung S in die Zugrichtung Z umgekehrt wird. Im Rahmen dieses ersten Umformschrittes werden sodann die Matrize 120 und der Dorn 110 unter Beibehaltung des voreingestellten minimalen Ringabstandes dₘᵢₙ in Zugrichtung Z verfahren. Dabei erfolgt das besagte axiale Abstrecken des Rohres, zwecks Reduzierung der vergrößerten Wandstärke auf die Größe des Ringspaltes dₘᵢₙ. Vorzugsweise verfahren die Matrize 120 und der Dorn 110 dabei synchron. Das synchrone Verfahren ist jedoch während des axialen Abstreckens nicht zwingend erforderlich; Voraussetzung wäre lediglich, dass sich bei einem Verfahren der Matrize 120 und des Dorns 110 relativ zueinander der Bereich des kleinsten Innendurchmessers der Matrize 120 im Bereich des zylindrischen Abschnittes des Dorns 110 bewegt, so dass der minimale Ringspalt dₘᵢₙ während des axialen Abstreckens konstant erhalten bleibt.

Figur 5 zeigt das Ende des axialen Abstreckens über dem ersten Teilabschnitt T1 des freien Rohrabschnittes.

An dieser Stelle erfolgt gemäß Fig. 6 nach dem ersten Umformschritt ein zweiter Einstellschritt, bei welchem der Ringspalt zwischen der Matrize 120 und dem Dorn neu eingestellt wird. Konkret wird der Ringspalt hier negativ eingestellt, d. h. die Einstellung erfolgt so, dass der Ringspalt von den konischen Übergangsabschnitten 110-I des Dorns 110 und 120-I der Matrize 120 aufgespannt wird, welche sich auf das freie Ende 215 des Rohres 200 hin verjüngen bzw. darauf hin zulaufen. In vertikaler Richtung gesehen stehen sich diese Übergangsabschnitte bereichsweise gegenüber. Der so neu eingestellte Ringspalt befindet sich in Zugrichtung Z gesehen an der Rückseite der Matrize 120. Die Veränderung der Stellung von Matrize 120 und Dorn 110 relativ zueinander erfolgt im Bereich eines Rohrabschnittes T_{E2} im Anschluss an den ersten Teilabschnitt T1.

Die Werkzeugpaarung Matrize 120 und Dorn 110 wird dann mit dieser neuen negativen Ringspalteinstellung in Zugrichtung Z weiter verfahren und es entsteht in dem zweiten Umformabschnitt T2 eine Hinterschneidung 220 an der Außenseite des zuvor dickenreduzierten Rohres.

Figur 7 zeigt das Ende des zweiten Umformabschnitts T2.

Am Ende der gewünschten Länge T2 werden die Matrize 120 und der Dorn 110 hier beispielhaft wieder auf den minimalen Ringabstand dₘᵢₙ eingestellt, d. h. relativ zueinander verfahren. Dies erfolgt über einem weiteren Einstellabschnitt T_{E3}; siehe Fig. 7.

Gemäß Figur 8 erfolgt sodann ein Verfahren von Matrize 120 und Dorn 110 unter Beibehaltung des minimalen Ringspaltes dₘᵢₙ über einem weiteren Teilabschnitt T3 des freien Rohrabschnittes 210. In diesem dritten Teilabschnitt T3 erfolgt so ein erneutes axiales Abstrecken des Rohres 200 zur Reduzierung der Wandstärke auf den minimalen Ringspalt dₘᵢₙ.

Gemäß den Figuren 9 und 10 erfolgt sodann eine erneute Veränderung der Ringspalteinstellung; diesmal auf einen positiven Ringspalt. Bei diesem positiven Ringspalt wird der Ringspalt durch die konischen Übergangsabschnitte 120-II und 110-II der Matrize 120 und des Dorns 120 aufgespannt, welche zum freien Rohrende 215 hin aufgeweitet sind. Bei dieser positiven Ringspalteinstellung stehen sich diese konischen Übergangsabschnitte mit Aufweitung zum Rohrende hin in vertikaler Richtung gesehen in der Regel zumindest abschnittsweise gegenüber. Der positive Ringspalt ist in Zugrichtung gesehen an der Vorderseite der Matrize 120 ausgebildet. Gemäß Figur 9 wird die positive Ringspalteinstellung dadurch realisiert, dass die Matrize 120 am Ende des dritten Teilabschnittes T3 zeitweise ihre Bewegungsrichtung in Schubrichtung umkehrt und auf diese Weise ihre Relativposition zu dem stillstehenden Dorn 110 derart verändert, dass sich der besagte positive Ringspalt einstellt. Diese Art der Veränderung der Einstellung des Ringspaltes ist jedoch nur beispielhaft; selbstverständlich könnte die Relativposition am Ende von T3 auch durch ein weiteres Verfahren des Dorns 110 in Zugrichtung relativ zu der beispielsweise stillstehenden Matrize 120 erfolgen, wenngleich auch unter Kraftaufwand. Natürlich wäre auch eine Bewegung von sowohl der Matrize 120 wie auch des Dorns 110 relativ zueinander denkbar.

Ein Verfahren der Matrize 120 und des Dorns 110 unter Beibehaltung des nunmehr eingestellten positiven Ringspaltes führt zu der Ausbildung einer Hinterschneidung 240 an der Innenseite des Rohres 200, wie in Figur 11 gezeigt. Die Ausbildung der Hinterschneidung 220, 240 erstreckt sich über einen Teilabschnitt T4 beliebig gewünschter Länge. Am Ende des vierten Teilbereiches T4 kann wiederum eine Änderung des Ringspaltes erfolgen, beispielsweise wiederum auf den minimalen Ringabstand dₘᵢₙ. Es ergibt sich dann nach einem weiteren Einstellabschnitt TE5 ein fünfter Teilabschnitt T5 wieder mit axial abgestrecktem Rohr; siehe die Figuren 12 und 13.

Figur 14 zeigt das endbearbeitete Rohr 200 nach Durchführung aller zuvor beschriebenen Einzelschritte.

Wichtig ist zu erwähnen, dass die hier erläuterte Schrittabfolge und das in Figur 14 gezeigte Endergebnis bezüglich der durchgeführten Bearbeitungsschritte lediglich beispielhaft ist. So sind nach der einmalig durchgeführten Reduzierung des Außendurchmessers des Rohres 200 beliebige Abfolgen von axialem Abstrecken, Ausbildungen von Hinterschneidungen 220, 240 an der Außenseite des Rohres 200 und der Ausbildung von Hinterschneidungen an der Innenseite des Rohres 200 möglich. Insbesondere ist die hier vorgeschlagene Abfolge von Abschnitten mit axialem Abstrecken und der Ausbildung von Hinterschneidungen 220, 240 nicht zwingend notwendig. Vielmehr können auch ausgebildete Hinterschneidungen 220, 240 an der Außenseite unmittelbar gefolgt werden von ausgebildeten Hinterschneidungen 220, 240 an der Innenseite des Rohres 200 in Zugrichtung; und umgekehrt. Die Teilabschnitte, über welchen jeweils eine Umformung des Rohres 200 stattfindet, können grundsätzlich beliebig lang sein; sie sind lediglich begrenzt durch die Länge des freien Abschnittes 210 des Rohres 200. So kann auch eine axiale Abstreckung, eine die Ausbildung einer Hinterschneidung 220, 240 an der Außenseite oder die Ausbildung einer Hinterschneidung 220, 240 an der Innenseite des Rohres 200 durchgängig über den ganzen freien Abschnitt 210 erfolgen.

Die Wandstärke des Rohres 200 im Bereich einer Hinterschneidung 220, 240 hängt ab von dem tatsächlich eingestellten positiven oder negativen Ringabstand, d. h. dem tatsächlichen Abstand zwischen den konischen Übergangsabschnitten. Aufgrund der elektronischen Einstellung der Matrize 120 und des Dorns 110 relativ zueinander, lässt sich dieser Abstand und damit die Wandstärke im Bereich einer Hinterschneidung 220, 240 sehr genau auf ein beliebiges gewünschtes Maß einstellen.

Figur 15 zeigt beispielhaft das umgeformte Rohr 200 bei Verwendung eines profilierten Dorns 110, konkret bei Verwendung eines Dorns 110 mit zahnradförmigem Querschnitt. Auf diese Weise lässt sich dann z. B. eine Innenverzahnung 260 des Rohres 200 über eine große Länge bei sehr dünnwandigen Rohren 200 realisieren. Auch die Herstellung von Außenverzahnungen ist bei Verwendung von entsprechend profilierten Ringmatrizen möglich. Die erforderlichen Kräfte, insbesondere Zugkräfte zur Realisierung derartiger Verzahnungen sind deutlich geringer als eine Verwendung von Matrizen 120 und Dornen 110 ohne eine entsprechende Verzahnung

### Bezugszeichenliste

- 110: Dorn
- 110-I: sich axial erstreckender konischer Übergangsabschnitt des Dorns, welcher zum freien Rohrende hin verjüngt ist;
- 110-II: sich axial erstreckender konischer Übergangsabschnitt des Dorns, welcher zum freien Rohrende hin aufgeweitet ist;
- 113: Dornstange
- 120: Matrize
- 120-I: sich axial erstreckender konischer Übergangsabschnitt der Matrize, welcher zum freien Rohrende hin verjüngt ist
- 120-II: sich axial erstreckender konischer Übergangsabschnitt der Matrize, welcher zum freien Rohrende hin aufgeweitet ist
- 130: Ringspalt
- 140: Einspanneinrichtung
- 150: Umformeinrichtung
- 150-I: rechtsseitiger Anschlag für Matrize
- 150-II: linksseitiger Anschlag für Matrize
- 152: Steuereinrichtung
- 153: Verfahrschlitten
- 200: Rohr
- 210: freier Abschnitt des Rohres
- 215: freies Ende des Rohres
- 220: Hinterschneidungen an der Außenseite des Rohres
- 240: Hinterschneidungen an der Innenseite des Rohres
- 260: Innenverzahnung des Rohres
- S: Schubrichtung
- Z: Zugrichtung
- E: Endposition
- T1, T2, T3: Teilabschnitte des freien Rohrabschnittes mit Umformungen
- T_{E1}, T_{E2}, T_{E3}: Übergangsabschnitte des freien Rohrabschnittes zur Änderung der Ringspalteinstellung
- D_{R}: ursprünglicher Außendurchmesser des Rohres
- D_{M}: minimaler lichter Innendurchmesser der ringförmigen Matrize
- dₘᵢₙ: minimaler Ringspalt

## Patentansprüche

1. Verfahren zum axialen Umformen eines Rohres (200) mit Hilfe eines in dem Rohr (200) geführten Dornes (110) und einer an der Außenseite des Rohres (200) geführten ringförmigen Matrize (120), deren Innendurchmesser kleiner ist als der ursprüngliche Außendurchmesser des Rohres (200); wobei die ringförmige Matrize (120) an ihrer Innenseite mindestens einen konischen sich axial erstreckenden Übergangsabschnitt (120-I, 120-II) aufweist, wobei der Dorn (110) an seiner Außenseite mindestens einen konischen sich axial erstreckenden Übergangsabschnitt (110-I, 110-II) aufweist, und wobei die Matrize und der Dorn in ihrer Gegenüberstellung einen Ringspalt (130) aufspannen zum Hindurchführen und Umformen der Wandung des Rohres (200);
wobei das Verfahren folgende Schritte aufweist:
- Einspannen des Rohres (200) mit einer ursprünglichen Wandstärke in einer Einspanneinrichtung (140) so, dass mindestens ein freier Abschnitt (210) des Rohres (200) verbleibt zum Umformen des Rohres (200);
a) Einschieben des Dorns (110) in das Rohr (200);
b) Reduzieren des Außendurchmesser des Rohres (200) durch Schubverfahren der ringförmigen Matrize (120) in einer Schubrichtung (S) auf die Einspanneinrichtung (140) hin über dem freien Abschnitt (210) des Rohres (200), wobei der Dorn (110) der Matrize (120) in Schubrichtung vorauseilt; und
wobei bei Erreichen einer Endposition (E) folgende Schritte ausgeführt werden:
c) Umkehren der Bewegungsrichtung der Matrize (120) und des Dorns (110) aus der Schubrichtung (S) in eine entgegengesetzte Zugrichtung (Z);
d') erster Einstellschritt: Verfahren der Matrize (120) und des Dorns (110) relativ zueinander auf eine erste vorbestimmte Ringspalteinstellung; und e') erster Umformschritt: Verfahren der Matrize (120) und des Dorns (110) in der Zugrichtung (Z) über einem ersten Teilabschnitt (T1) des freien Rohrabschnitts (210) unter Beibehaltung der ersten vorbestimmten Ringspalteinstellung zum Umformen des Rohres (200);
**dadurch gekennzeichnet,**
**dass** nach dem ersten Umformschritt die Schrittabfolge Einstellschritt und nachfolgender Umformschritt mindestens ein weiteres Mal wiederholt wird, wobei bei jedem weiteren Einstellschritt die Matrize (120) und der Dorn (110) auf eine neue Ringspalteinstellung eingestellt werden, die sich von der jeweils vorherigen Ringspalteinstellung unterscheidet; und
**dass** in mindestens einem der Einstellschritte die Matrize (120) und der Dorn (110) relativ zueinander auf eine negative Ringspalteinstellung verfahren werden, bei welcher die konischen Übergangsabschnitte (110-I, 120-I) der Matrize (120) und des Dorns (110), die sich zum freien Ende (215) des Rohres (200) hin verjüngen, in Zugrichtung (Z) von Matrize und Dorn gesehen an der Rückseite der Matrize den Ringspalt aufspannen.

2. Verfahren nach Anspruch 1;
**dadurch gekennzeichnet,**
**dass** der Dorn (110) neben dem mindestens einen konischen Übergangsabschnitt (110-I, 110-II) an seiner Außenseite auch einen zylindrischen Abschnitt (110-III) aufweist; und
**dass** in mindestens einem der Einstellschritte die Matrize (120) und der Dorn (110) relativ zueinander auf einen minimalen vertikalen Ringabstand zwischen der engsten Stelle der ringförmigen Matrize und dem gegenüberliegenden zylindrischen Abschnitt (110-III) des Dorns (110) eingestellt werden.

3. Verfahren nach Anspruch 2,
**dadurch gekennzeichnet,**
**dass** bei dem nachfolgenden Umformschritt ein axiales Abstrecken des Rohres (200) in Zugrichtung (Z) auf eine Wandstärke erfolgt, welche dem minimalen vertikalen Ringabstand entspricht.

4. Verfahren nach Anspruch 1;
**dadurch gekennzeichnet,**
**dass** in mindestens einem der Einstellschritte die Matrize (120) und der Dorn (110) relativ zueinander auf eine positive Ringspalteinstellung verfahren werden, bei welcher die konischen Übergangsabschnitte (110-II, 120-II) der Matrize (120) und des Dorns (110), die sich zum freien Ende des Rohres (200) hin aufweiten, in Zugrichtung (Z) von Matrize und Dorn gesehen an der Vorderseite der Matrize den Ringspalt aufspannen.

5. Verfahren nach einem der vorangegangenen Ansprüche,
**dadurch gekennzeichnet,**
**dass** bei mindestens einem der Einstellschritte die Matrize (120) angehalten und der Dorn (110) relativ zu der Matrize (120) verfahren wird.

6. Verfahren nach einem der Ansprüche 1 bis 4,
**dadurch gekennzeichnet,**
**dass** bei mindestens einem der Einstellschritte das Verfahren von der Matrize (120) und des Dorns (110) relativ zueinander erfolgt:
- durch Verfahren des Dorns (110) bei kontinuierlich in Zugrichtung (Z) weiterfahrender Matrize (120).

7. Verfahren nach einem der vorangegangenen Ansprüche,
**dadurch gekennzeichnet,**
**dass** bei zumindest einem der Umformschritte die Matrize (120) und der Dorn (110) synchron verfahren werden.

8. Verfahren nach einem der Ansprüche 1 bis 7,
**dadurch gekennzeichnet,**
**dass** in einem der Einstellschritte der minimale Ringspalt gemäß Anspruch 2 eingestellt wird;
**dass** in dem nachfolgenden Umformschritt ein Abstrecken des Rohres (200) gemäß Anspruch 3 erfolgt; und
**dass** in dem nachfolgenden weiteren Einstellschritt eine negative Ringspalteinstellung erfolgt, so dass in dem nachfolgenden weiteren Umformschritt eine Hinterschneidung (220) an der Außenseite des Rohres (200) ausgebildet wird; oder
**dass** in dem nachfolgenden weiteren Einstellschritt eine positive Ringspalteinstellung erfolgt, so dass in dem nachfolgenden weiteren Umformschritt eine Hinterschneidung (240) an der Innenseite des Rohres (200) ausgebildet wird.

9. Verfahren nach Anspruch 8,
**dadurch gekennzeichnet,**
**dass** nach dem Ausbilden der Hinterschneidung (220, 240) erneut ein Einstellschritt erfolgt zum Einstellen des minimalen Ringspaltes; und
**dass** in einem nachfolgenden weiteren Umformschritt ein Abstrecken des Rohres (200) erfolgt.

10. Vorrichtung zum axialen Umformen eines Rohres (200), aufweisend:
eine Einspanneinrichtung (140) zum Einspannen des Rohres (200) so, dass ein freier Abschnitt (320) verbleibt;
eine zu der Einspanneinrichtung (140) axial ausgerichtete Umformeinrichtung (150) mit einer axial verschiebbaren ringförmigen Matrize (120) und einem innerhalb der ringförmigen Matrize (120) koaxial geführten Dorn (110), wobei die Matrize (120) und der Dorn jeweils einen konischen sich axial erstreckenden Übergangsabschnitt (110-I, 110-II, 120-I, 120-II) aufweisen, wobei die Matrize (120) und der Dorn (110) in ihrer Gegenüberstellung einen Ringspalt aufspannen zum Hindurchführen und Umformen der Wandung des Rohres (200); und
eine der Umformeinrichtung (150) zugeordnete Steuereinrichtung (152) zum Verfahren der Matrize (120) und des Dorns (110) unabhängig voneinander entlang des freien Abschnittes des Rohres (200) zum Umformen des Rohres (200) in einer Schub- (S) und einer Zugrichtung (Z);
**dadurch gekennzeichnet,**
**dass** die Steuereinrichtung (152) weiterhin ausgebildet ist, zur Durchführung des Verfahrens nach einem der vorangegangenen Ansprüche; und
**dass** die Steuerung (152) für die Einstellung der Matrize (120) und des Dorns (110) auf den minimalen Ringabstand zueinander in Form einer mechanischen Zwangskopplung zwischen der Matrize (120) und dem Dorn (110) ausgebildet ist, wobei die Umformeinrichtung (150) aufweist:
einen Verfahrschlitten (153) für die Matrize (120) und eine Dornstange (113) mit dem fest an der Dornstange (113) befestigten Dorn (110),
wobei der Verfahrschlitten (153) und die Dornstange (113) mechanisch miteinander gekoppelt sind zum synchronen verfahren;
wobei die Matrize (120) in dem Verfahrschlitten (153) mit einem Spiel x axial verschiebbar gelagert ist;
wobei das Spiel x den Verfahrweg des mit dem Verfahrschlitten (153) gekoppelten Dorns (110) zwischen einem linksseitigen Anschlag (150-I), der den Verfahrweg des Dorns in Schubrichtung (S) begrenzt, und einem rechtsseitigen Anschlag (150-II), der den Verfahrweg des Dorns in Zugrichtung (Z) begrenzt, relativ zu der Matrize (120) repräsentiert; und
wobei der Dorn (110) in der rechtsseitigen Anschlagsposition mit seinem zylindrischen Abschnitt (110-III) der engsten Stelle der Matrize (120) gegenüber steht, so dass zwischen dem Dorn (110) und der Matrize (120) der minimale Ringspalt (dₘᵢₙ) ausgebildet ist.

11. Vorrichtung nach Anspruch 10,
**dadurch gekennzeichnet,**
**dass** der Dorn (110) in Längsrichtung profiliert mit einem zahnradförmigen Querschnitt ausgebildet ist.

## Claims

1. A method for axially shaping a tube (200) with the aid of a mandrel (110), which is guided in the tube (200), and an annular die (120), which is guided on the outside of the tube (200) and the inside diameter of which is smaller than the original outside diameter of the tube (200);
wherein the annular die (120) has on its inner side at least one conical, axially extending transitional section (120-I, 120-II), wherein the mandrel (110) has on its outer side at least one conical, axially extending transitional section (110-I, 110-II), and wherein the die and the mandrel form in their opposed position an annular gap (130) for passing through and shaping the wall of the tube (200);
wherein the method comprises the following steps:
- clamping the tube (200) with an original wall thickness in a clamping device (140) such that at least one free section (210) of the tube (200) remains in order to shape the tube (200);
a) inserting the mandrel (110) into the tube (200) ;
b) reducing the outside diameter of the tube (200) by moving the annular die (120) toward the clamping device (140) in a pushing direction (S) over the free section (210) of the tube (200), wherein the mandrel (110) leads the die (120) in the pushing direction; and
wherein the following steps are carried out when an end position (E) is reached:
c) reversing the direction of movement of the die (120) and the mandrel (110) from the pushing direction (S) into an opposite pulling direction (Z);
d') first setting step: moving the die (120) and the mandrel (110) relative to one another to a first predetermined annular gap setting; and
e') first shaping step: moving the die (120) and the mandrel (110) in the pulling direction (Z) over a first portion (T1) of the free tube section (210) while maintaining the first predetermined annular gap setting in order to shape the tube (200);
**characterized in**
**that** the step sequence setting step and subsequent shaping step is repeated at least one more time, wherein the die (120) and the mandrel (110) are set to a new annular gap setting, which differs from the respectively preceding annular gap setting, in each additional setting step; and in
**that** the die (120) and the mandrel (110) are in at least one of the setting steps moved relative to one another to a negative annular gap setting, in which the conical transitional sections (110-I, 120-I)of the die (120) and the mandrel (110), which are tapered toward the free end (215) of the tube (200), form the annular gap on the rear side of the die viewed in the pulling direction (Z) of the die and the mandrel.

2. The method according to claim 1,
**characterized in**
**that** the mandrel (110) also has a cylindrical section (110-III) on its outer side in addition to the at least one conical transitional section (110-I, 110-II); and in
**that** the die (120) and the mandrel (110) are in at least one of the setting steps set relative to one another to a minimal vertical annular clearance between the narrowest point of the annular die and the opposite cylindrical section (110-III) of the mandrel (110) .

3. The method according to claim 2,
**characterized in**
**that** axial wall ironing of the tube (200) to a wall thickness corresponding to the minimal vertical annular clearance takes place in the pulling direction (Z) in the subsequent shaping step.

4. The method according to claim 1,
**characterized in**
**that** the die (120) and the mandrel (110) are in at least one of the setting steps moved relative to one another to a positive annular gap setting, in which the conical transitional sections (110-II, 120-II)of the die (120) and the mandrel (110), which widen toward the free end of the tube (200), form the annular gap on the front side of the die viewed in the pulling direction (Z) of the die and the mandrel.

5. The method according to one of the preceding claims,
**characterized in**
**that** the die (120) is stopped and the mandrel (110) is moved relative to the die (120) in at least one of the setting steps.

6. The method according to one of claims 1 to 4,
**characterized in**
**that** the relative movement between the die (120) and the mandrel (110) in at least one of the setting steps takes place:
- by moving the mandrel (110) while the die (120) continuously moves along in the pulling direction (Z) .

7. The method according to one of the preceding claims,
**characterized in**
**that** the die (120) and the mandrel (110) are moved synchronously in at least one of the shaping steps.

8. The method according to one of claims 1 to 7,
**characterized in**
**that** the minimal annular gap according to claim 2 is set in one of the setting steps; in
**that** wall ironing of the tube (200) according to claim 3 takes place in the subsequent shaping step; and in that a negative annular gap setting takes place in the subsequent additional setting step such that an undercut (220) is formed on the outer side of the tube (200) in the subsequent additional shaping step; or in that a positive annular gap setting takes place in the subsequent additional setting step such that an undercut (240) is formed on the inner side of the tube (200) in the subsequent additional shaping step.

9. The method according to claim 8,
**characterized in**
**that** a setting step once again takes place after the formation of the undercut (220, 240) in order to set the minimal annular gap; and in
**that** wall ironing of the tube (200) takes place in a subsequent additional shaping step.

10. An apparatus for axially shaping a tube (200), comprising:
a clamping device (140) for clamping the tube (200) such that a free section (320) remains;
a shaping device (150) that is aligned axially to the clamping device (140) and has an axially movable annular die (120) and a mandrel (110) that is coaxially guided within the annular die (120), wherein the die (120) and the mandrel respectively have a conical, axially extending transitional section (110-I, 110-II, 120-I, 120-II), and wherein the die (120) and the mandrel (110) form in their opposed position an annular gap for passing through and shaping the wall of the tube (200); and
a control device (152) that is assigned to the shaping device (150) and serves for moving the die (120) and the mandrel (110) independently of one another along the free section of the tube (200) in order to shape the tube (200) in a pushing direction (S) and a pulling direction (Z);
**characterized in**
**that** the control device (152) furthermore is designed for carrying out the method according to one of the preceding claims; and in
**that** the control (152) is realized in the form of a mechanical positive coupling between the die (120) and the mandrel (110) for setting the die (120) and the mandrel (110) to a minimal annular clearance to one another, wherein the shaping device (150) comprises:
a carriage (153) for the die (120) and a mandrel bar (113) with the mandrel (110) rigidly fastened on the mandrel bar (113),
wherein the carriage (153) is mechanically coupled to the mandrel bar (113) in order to move synchronously;
wherein the die (120) is mounted in the carriage (153) in an axially movable manner with a free play x;
wherein the free play x represents the travel of the mandrel (110) coupled to the carriage (153) between a left stop (150-I), which limits the travel of the mandrel in the pushing direction (S), and a right stop (150-II), which limits the travel of the mandrel in the pulling direction (Z), relative to the die (120); and
wherein the cylindrical section (110-III) of the mandrel (110) lies opposite of the narrowest point of the die (120) in the right stop position such that the minimal annular gap (dₘᵢₙ) is formed between the mandrel (110) and the die (120).

11. The apparatus according to claim 10,
**characterized in**
**that** the mandrel (110) is profiled with a gearwheel-shaped cross section in the longitudinal direction.

## Revendications

1. Procédé, destiné au façonnage axial d'un tube (200), à l'aide d'un mandrin (110) guidé dans le tube (200) et d'une matrice (120) de forme annulaire guidée sur la face extérieure du tube (200), dont le diamètre intérieur est inférieur au diamètre extérieur initial du tube (200) ; la matrice (120) de forme annulaire comportant sur sa face intérieure au moins une section de transition (120-I, 120-II) conique, s'étendant dans la direction axiale, le mandrin (110) comportant sur sa face extérieure au moins une section de transition (110-I, 110-II) conique, s'étendant dans la direction axiale et la matrice et le mandrin définissant dans leur juxtaposition une fente annulaire (130), destinée à y faire passer et à façonner la paroi du tube (200) ;
le procédé comportant les étapes suivantes, consistant à :
- enserrer le tube (200) avec une épaisseur de paroi initiale dans un dispositif de serrage (140), de sorte qu'il reste au moins une section (210) libre du tube (200) pour le façonnage du tube (200) ;
a) insérer le mandrin (110) dans le tube (200) ;
b) réduire le diamètre extérieur du tube (200) par déplacement en poussée de la matrice (120) de forme annulaire dans une direction de poussée (S) vers le dispositif de serrage (140) sur la section (210) libre du tube (200), le mandrin (110) précédant la matrice (120) dans la direction de poussée ; et
à l'atteinte d'une position extrême (E) étant réalisées les étapes suivantes, consistant à :
c) inverser la direction de déplacement de la matrice (120) et du mandrin (110) à partir de la direction de poussée (S), dans une direction de traction (Z) opposée ;
d') première étape de réglage : déplacer la matrice (120) et le mandrin (110) l'un par rapport à l'autre à un premier réglage prédéfini de la fente annulaire ; et
e') première étape de façonnage : déplacer la matrice (120) et le mandrin (110) dans la direction de traction (Z) sur une première section partielle (T1) de la section de tube (210) libre, en maintenant le premier réglage prédéfini de la fente annulaire pour le façonnage du tube (200) ;
**caractérisé**
**en ce qu'**après la première étape de façonnage, la séquence des étapes consistant dans l'étape de réglage suivie de l'étape de façonnage est réitérée au moins une fois encore, à chaque étape de réglage supplémentaire, la matrice (120) et le mandrin (110) étant réglés à un nouveau réglage de la fente annulaire, qui se différencie du réglage respectivement précédent de la fente annulaire ; et
**en ce que** lors d'au moins l'une des étapes de réglage, la matrice (120) et le mandrin (110) sont déplacés l'un par rapport à l'autre à un réglage négatif de fente annulaire, avec lequel les sections de transition (110-I, 120-I) coniques de la matrice (120) et du mandrin (110), qui se rétrécissent vers l'extrémité (215) libre du tube (200) définissent la fente annulaire, sur la face arrière de la matrice, vue dans la direction de traction (Z) de la matrice et du mandrin.

2. Procédé selon la revendication 1,
**caractérisé**
**en ce qu'**à côté de l'au moins une section de transition (110-I, 110-II) conique, le mandrin (110) comporte sur sa face extérieure également une section (110-III) cylindrique ; et
**en ce que** lors d'au moins l'une des étapes de réglage, la matrice (120) et le mandrin (110) sont réglés l'un par rapport à l'autre à un écart annulaire vertical minimal entre l'endroit le plus étroit de la matrice de forme annulaire et la section (110-III) cylindrique opposée du mandrin (110).

3. Procédé selon la revendication 2,
**caractérisé**
**en ce que** lors de l'étape de façonnage suivante a lieu un étirage axial du tube (200) dans la direction de traction (Z) à une épaisseur de paroi laquelle correspond à l'écart annulaire vertical minimal.

4. Procédé selon la revendication 1,
**caractérisé**
**en ce que** lors de l'au moins un des étapes de réglage, la matrice (120) et le mandrin (110) sont déplacés l'un par rapport à l'autre à un réglage positif de la fente annulaire, avec lequel, vues dans la direction de traction (Z) de la matrice et du mandrin, les sections de transition (110-II, 120-II) coniques de la matrice (120) et du mandrin (110), qui s'élargissent en direction de l'extrémité libre du tube (200) définissent la fente annulaire sur la face avant de la matrice.

5. Procédé selon l'une quelconque des revendications précédentes,
**caractérisé**
**en ce que** lors de l'au moins une des étapes de réglage, la matrice (120) est arrêtée et le mandrin (110) est déplacé par rapport à la matrice (120).

6. Procédé selon l'une quelconque des revendications 1 à 4,
**caractérisé**
**en ce que** lors de l'au moins une des étapes de réglage, le déplacement l'un par rapport à l'autre de la matrice (120) et du mandrin (110) a lieu :
- par déplacement du mandrin (110), alors que la matrice (120) continue à avancer dans la direction de traction (Z).

7. Procédé selon l'une quelconque des revendications précédentes,
**caractérisé**
**en ce qu'**au moins lors de l'une des étapes de façonnage, la matrice (120) et le mandrin (110) sont déplacés de manière synchrone.

8. Procédé selon l'une quelconque des revendications 1 à 7,
**caractérisé**
**en ce que** lors de l'une des étapes de réglage, la fente annulaire minimale selon la revendication 2 est réglée ;
**en ce que** lors de l'étape de façonnage suivante a lieu un étirage du tube (200) selon la revendication 3 ; et en ce que lors de l'étape de réglage supplémentaire suivante a lieu un réglage négatif de la fente annulaire, de sorte que dans l'étape de façonnage supplémentaire suivante, une contre-dépouille (220) soit conçue sur la face extérieure du tube (200) ; ou
**en ce que** lors de l'étape de réglage supplémentaire suivante a lieu un réglage positif de la fente annulaire, de sorte que lors de l'étape de façonnage supplémentaire suivante, une contre-dépouille (240) soit conçue sur la face intérieure du tube (200).

9. Procédé selon la revendication 8,
**caractérisé**
**en ce qu'**après la conception de la contre-dépouille (220, 240), a lieu à nouveau une étape de réglage, pour régler la fente annulaire minimale ; et
lors d'une étape de façonnage supplémentaire suivante a lieu un étirage du tube (200).

10. Dispositif, destiné au façonnage axial d'un tube (200), comportant :
un dispositif de serrage (140), destiné à enserrer le tube (200), de sorte à laisser une section (320) libre ;
un dispositif de façonnage (150) orienté de manière axiale par rapport au dispositif de serrage (140), pourvu d'une matrice (120) de forme annulaire, déplaçable en direction axiale et d'un mandrin (110) guidé de manière coaxiale à l'intérieur de la matrice (120) de forme annulaire, la matrice (120) et le mandrin comportant chacun une section de transition (110-I, 110-II, 120-I, 120-II) conique, s'étendant dans la direction axiale, la matrice (120) et le mandrin (110) définissant dans leur juxtaposition une fente annulaire, destinée à y faire passer et à façonner la paroi du tube (200) ; et
un dispositif de commande (152) associé au dispositif de façonnage (150), destiné à déplacer la matrice (120) et le mandrin (110) indépendamment l'un de l'autre le long de la section libre du tube (200) pour le façonnage du tube (200) dans une direction de poussée (S) et une direction de traction (Z) ;
**caractérisé**
**en ce que** le dispositif de commande (152) est conçu par ailleurs pour réaliser le procédé selon l'une quelconque des revendications précédentes ; et en ce que la commande (152) est conçue pour le réglage de la matrice (120) et du mandrin (110) l'un par rapport à l'autre à l'écart annulaire minimal, sous la forme d'un couplage mécanique forcé entre la matrice (120) et le mandrin (110), le dispositif de façonnage (150) comportant :
un chariot de déplacement (153) pour la matrice (120) et une tige de mandrin (113), avec le mandrin (110) fixé solidement sur la tige de mandrin (113),
le chariot de déplacement (153) et la tige de mandrin (113) étant mécaniquement accouplés l'un à l'autre pour le déplacement synchrone ;
la matrice (120) étant logée en étant déplaçable en direction axiale dans le chariot de déplacement (153) avec un jeu x ;
le jeu x représentant le trajet de déplacement du mandrin (110) accouplé avec le chariot de déplacement (153) entre une butée (150-I) du côté gauche, qui délimite le trajet de déplacement du mandrin dans la direction de poussée (S) et une butée (150-II) du côté droit, qui délimite le trajet de déplacement du mandrin dans la direction de traction (Z) par rapport à la matrice (120) ; et
dans la position en butée sur le côté droit, le mandrin (110) étant placé par sa section (110-III) cylindrique au vis-à-vis de l'endroit le plus étroit de la matrice (120), de sorte que la fente annulaire minimale (dₘᵢₙ) soit conçue entre le mandrin (110) et la matrice (120).

11. Dispositif selon la revendication 10,
**caractérisé**
**en ce que** le mandrin (110) est conçu en étant profilé dans la direction longitudinale, avec une section transversale en forme de roue dentée.
